# EUROPÄISCHE PATENTSCHRIFT

(11) **EP 2 657 150 B1**
(45) Veröffentlichungstag und Bekanntmachung des Hinweises auf die Patenterteilung: **25.03.2015**
(21) Anmeldenummer: 13002129.8
(22) Anmeldetag: 23.04.2013
(51) Int. Cl.: B65D 71/00, B65B 13/18, B65D 71/02

(54) **Umreifungsanordnung für palettierte Fässer oder fassähnliche Stückgüter**
Strapping arrangement for palletised barrels or piece goods similar to barrels
Agencement de cerclage pour fûts en palettes ou matériaux en vrac similaires à des fûts

(30) Priorität: 24.04.2012 CH 556122012
(43) Veröffentlichungstag der Anmeldung: 30.10.2013
(73) Patentinhaber: Signode International IP Holdings LLC, Glenview IL 60026 (US)
(72) Erfinder: Richli, Leonard, CH-5426 Siglisdorf (CH); Mathis, George, CH-5607 Hägglingen (CH)
(74) Vertreter: Klein, Friedrich Jürgen

(56) Entgegenhaltungen:
- AU-B2- 782 664
- DE-A1-102007 032 860
- US-A- 2 571 748
- US-A- 4 625 869

## Beschreibung

Die Erfindung betrifft eine Umreifungsanordnung für eine Palette mit mehreren auf der Palette angeordneten zylindrischen Stückgütern, insbesondere zylindrischen Fässern oder fassähnlichen Stückgütern, die mit jeweils einer ihrer beiden Stirnseiten stehend angeordnet und mit der Palette zu einer Transporteinheit zusammengefasst sind, wobei die Transporteinheit mit zumindest einer ersten, zumindest näherungsweise horizontal und am Umfang der Transporteinheit verlaufenden ringförmigen Umreifung umfasst ist, sowie zweite Umreifungen, mit denen die Stückgüter auf der Palette gesichert, insbesondere an ihr angebunden, sind.

Grössere Stückgüter, deren äußere Form entweder keine oder nicht ausreichende Flächen für eine formschlüssige Anordnung der Stückgüter nebeneinander auf einer Palette, beispielsweise der weit verbreiteten sogenannte Europaletten, erlauben, können nur mit ganz erheblichem Aufwand relativ zueinander auf einer Palette gesichert werden. Problematisch sind hierbei vor allem nicht-gerade Kanten oder Flächen der Stückgüter, an denen auch Umreifungsbänder nicht eindeutig positioniert werden können. Dies gilt insbesondere dann, wenn es sich hierbei um obere Kanten der Stückgüter handelt und sich diese Stückgüter an den Seiten der Transporteinheit befinden.

Zwar können solche Stückgüter, wie zumindest im wesentlichen zylindrische Fässer, Kegs oder Röhren, mit einer ihrer Stirnseiten jeweils nebeneinander auf der Palette angeordnet und anschliessend mit einer oder mit mehreren horizontalen Umreifungen zusammengebunden werden. Als Umreifungsmaterial werden hierbei sowohl Kunststoffbänder als auch Kunststoffstretchfolien verwendet. Hierbei besteht jedoch die Gefahr, daß bei einer Kippbewegung von einem der Stückgüter die Umreifung verrutscht und sich hierdurch die Lage der Stückguter in der Transporteinheit verändert, was schließlich zu einer für den Transport gefährlichen Lageverschiebung führen kann. Insbesondere die bei einem Transport mittels Lastkraftwagen auftretenden Schwingungen erzeugen häufig Lageverschiebungen der Stückgüter auf der Palette, trotz solcher bisher üblichen Umreifungen. Da sich höchstens nur punkt- oder linienförmig berührende, auf einer Palette angeordnete, Stückgüter in der Regel selbst dann in der Lage sind, sich zumindest geringfügig relativ zueinander zu bewegen, kann selbst trotz einer horizontalen Bandumreifung eine Lageverschiebung möglich sein.

Für eine verbesserte Sicherung der Stückgüter müssen bisher kosten- und zeitintensive Maßnahmen ergriffen werden, beispielsweise die Oberseite einer Fasslage mit Kartonagen, abgewinkelten Kunststoffprofilen oder ähnliches abzudecken, um eine Umreifung über die Kartonage, entlang einer Durchmesserlinie über die Fässer sowie um die Palette herum führen zu können. Es wird hierbei angestrebt, die Umreifung auf der Oberseite der Transporteinheit soweit als möglich in Anlage gegen diese Hilfsmittel zu bringen, wobei die zwischen den Stückgütern und den Umreifungen angeordneten Hilfsmittel ein Verrutschen der jeweiligen Umreifung verhindern soll. Aber selbst damit ist eine ausreichende Sicherung der Stückgüter kaum möglich, unter anderem weil die Positionen der Umreifungsbänder auf den Kartonagen nicht eindeutig vorgegeben sind. Daraus resultierende Verschiebungen der Umreifungen können zu einer gefährlichen Lockerung der Transporteinheit führen.

Um hier eine Verbesserung zu erzielen, wurde in der DE 10 2007 032 860 A1 bereits vorgeschlagen, über die Oberseite der Transporteinheit, zwischen den Stückgütern verlaufende Umreifungen anzubringen, die auf einer oberen horizontalen Umreifung an sich gegenüberliegenden Seiten aufliegen. Diese als vertikale Umreifungen bezeichneten zweiten Umreifungen verlaufen beidseits der Palette jeweils im wesentlichen in vertikaler Richtung nach unten zur Palette hin. Diese vertikale zweite Umreifung verläuft dann entlang der Unterseite der Palette, liegt hier gegen die Palette an und erzeugt über die horizontale Umreifung aufgrund ihrer Bandspannung eine Druckkraft, durch die die Stückgüter auf der Palette gehalten bzw. an diese angebunden werden. Diese Umreifungsanordnung der DE 10 2007 032 860 A1 hat sich in der Praxis bewährt. Wenn überhaupt, so kann bei dieser Umreifungsanordnung als weniger optimal angesehen werden, dass die Druckkraft, mit der die Stückgüter auf der Palette gehalten werden, sowohl von der Größe der Bandspannung der horizontalen, als auch von der Bandspannung der vertikalen Umreifung abhängig ist. Zudem eignet sich die Umreifungsanordnung der DE 10 2007 032 860 A1 vor allem, aber nicht ausschliesslich, für Kegs mit einem horizontalen Bund an der Mantelfläche, mit dem ein denkbares Abrutschen der horizontalen Umreifung verhindert wird.

Die Erfindung liegt deshalb die Aufgabe zugrunde, eine Möglichkeit zur Verbesserung der Sicherung von insbesondere mehreren, zylindrischen und vergleichsweise großen, Stückgütern, insbesondere von Fässern oder von fassähnlichen Stückgütern, auf einer Palette zu schaffen, die aufgrund ihrer äusseren Form und ihrer Masse bei einer Bewegung oder Beschleunigung der Palette selbst dann die Tendenz zeigen, Relativbewegungen zueinander auszuführen, wenn um sie eine horizontale Bandumreifung gespannt ist.

Die Aufgabe wird bei einer Umreifungsanordnung der eingangs genannten Art erfindungsgemäss durch das Kennzeichen von Anspruch 1 gelöst. Bei der erfindungsgemäßen Lösung kann somit zumindest eine Umreifung eines zweiten Typs vorgesehen sein, die einen vom Verlauf der zumindest einen Umreifung des ersten Typs abweichenden Verlauf aufweist und insbesondere nicht in einer über ihre gesamten Umfang zumindest im wesentlichen horizontalen Ausrichtung um mehrere bzw. um sämtliche zylindrischen Stückgüter der Transporteinheit herumgeführt ist. Die zumindest eine vorhandene Umreifung des zweiten Typs sollte vielmehr von der Palette aus beidseits von zumindest einem oder von mehreren Stückgütern entlang schräg verlaufen und die über die obere Stirnseite des zumindest einen zylindrischen Stückguts geführt sein. Mit ihrem unteren Abschnitt sollte die zumindest eine zweite Umreifung gegen die Unterseite der Palette anliegen. Sofern die Unterseite der Palette und zumindest eine obere Stirnseite eines Stückguts horizontal ausgerichtet ist, so können auch die gegen diese Flächen anliegenden Abschnitte der zumindest einen zweiten Umreifung eine im wesentlichen horizontale Ausrichtung aufweisen. Nichtsdestotrotz sollten seitliche Abschnitte der zumindest einen zweiten Umreifung eine von einer horizontalen Ausrichtung abweichende Ausrichtung aufweisen. Die Aufgabe wird zudem durch ein Verfahren gemäß Anspruch 9 sowie durch eine Umreifungsanlage gemäß Anspruch 16 gelöst.

Das erfindungsgemäße Konzept zur Ladungssicherung von zylindrischen Stückgütern auf Paletten unterscheidet sich grundsätzlich von dem der vorbekannten DE 10 2007 032 860 A1. Im Unterschied zur DE 10 2007 032 860 A1 verläuft die zumindest eine zweite Umreifung über die obere Stirnseite von einem oder mehreren zylindrischen Stückgütern. Diese Umreifung des zweiten Typs sollte gegen diese Stirnseite zumindest an erhabenen Stellen der oberen Stirnseite, wie beispielsweise einem stirnseitigen äußeren erhabenen Wulst eines Fasses, anliegen. In diesem Zusammenhang kann unter einem Anliegen gegen die Stirnseite ein direkter Kontakt der Umreifung mit der Oberseite des Stückguts oder aber nur ein mittelbarer Kontakt mit der Oberseite über ein dazwischen liegendes Element verstanden werden. Ein solches dazwischenliegendes Element könnte Insbesondere eine um das Fass gewickelte Folie sein. Formstabile Hilfsmittel wie Kartonagen, die im Stand der Technik dazu benutzt werden für eine mittelbare Anlage von Umreifungen am Stückgut ein Anlageelement mit einer zum Stückgut abweichenden vorteilhafteren geometrischen Form zur Verfügung zu haben, werden im Zusammenhang mit der vorliegenden Erfindung nicht benötigt bzw. ergeben bei Verwendung keine wesentlichen zusätzlichen Vorteile. In noch zur Erfindung gehörenden Ausführungsformen können jedoch auch solche formstabile Hilfsmittel ergänzend vorgesehen sein. Es ist im Zusammenhang mit der vorliegenden Erfindung grundsätzlich bevorzugt, daß zur Sicherung der Stückgüter auf der Palette nur (im Sinne von ausschließlich) Umreifungen vorgesehen sind, insbesondere nur Umreifungen des ersten und des zweiten Typs.

Es ist zwar bevorzugt, daß eine zweite Umreifung hierbei nur gegen eines und nicht gegen mehrere der Stückgüter anliegt. Grundsätzlich kann es jedoch auch vorgesehen, sein, dass die Umreifung gegen die Oberseite von mehreren nebeneinander angeordneten zylindrischen Stückgütern anliegt. Von der einen oder von den mehreren Oberseiten des zumindest einen Stückguts verläuft die zweite Umreifung dann aufgrund von Umlenkungen der Umreifung am Rand der stirnseitigen Oberseite des zumindest einen Stückguts schräg nach unten in Richtung auf die Palette hin. Hier umgreift die in sich geschlossene und mit einer Bandspannung versehene Umreifung die Palette und liegt gegen deren Unterseite an. In Bezug auf eine Projektion der oberen Stirnseite des zumindest einen Stückguts auf die Oberseite der Palette liegt die Umreifung mit Vorteil an der Oberseite des jeweiligen Stückguts sowie an der Unterseite der Palette an unterschiedlichen Seiten in Bezug auf eine Durchmesserlinie der Oberseite des Stückguts an. Aufgrund der Bandspannung in der zweiten Umreifung sowie der höchstens geringen zerstörungsfreien Dehnbarkeit des Umreifungsbands der Umreifung, verhindert diese Anordnung, dass das Umreifungsband entweder an der oberen Stirnseite des Stückguts über die breiteste Stelle der oberen Stirnseite gelangen oder an der Unterseite der Palette verrutschen kann und sich damit die Sicherung bzw. Anbindung des Stückguts an der Palette lösen könnte. Die jeweilige zweite Umreifung drückt aufgrund ihres Verlaufs am Stückgut und an der Palette das Stückgut mit einer zusätzlich zur Gewichtskraft des Stückguts wirkenden Kraft auf die Palette.

In einer besonders bevorzugten erfindungsgemässen Ausführungsform ist eine zweite Umreifung nur einem der auf der Palette angeordneten Stückgüter zugeordnet. Bei dieser Ausführungsform verläuft die jeweilige zweite Umreifung nur über die Oberseite des ihr zugeordneten einen Stückguts und wird dann beidseits des ihr zugeordneten Stückguts schräg nach unten in Richtung auf die Palette umgelenkt. Vorzugsweise ist für jedes zylindrische Stückgut eine solche nur dem jeweiligen Stückgut zugeordnete zweite Umreifung vorgesehen, mit der das Stückgut an die Palette unverrückbar gebunden wird. In hiervon abweichenden möglichen erfindungsgemässen Ausführungsformen ist es grundsätzlich auch möglich, dass nicht sämtliche auf einer Palette angeordneten Stückgütern mit einer zweiten Umreifung gesichert sind, bzw. diesen eine solche zweite Umreifung zugeordnet ist. Es ist denkbar, nur einige der vorzugsweise als Fässer vorgesehenen Stückgüter mit einer oder mit mehreren zweiten Umreifungen zu versehen, die seitlich an den Stückgütern schräg verlaufende Bandabschnitte aufweisen. Die Sicherung von nur zumindest einem aber nicht sämtlichen Stückgütern kann bereits zu einer Verbesserung der Transportsicherheit führen, da die nicht mit einer zweiten Umreifung versehenen Stückgüter durch die horizontale erste Umreifung an die mit einer zweiten Umreifung versehenen Stückgüter formschlüssig angedrückt werden und auch hierdurch bereits eine bezüglich der Stabilität verbesserte Anordnung sämtlicher Stückgüter der jeweiligen Palette erzielbar ist.

Die zumindest im wesentlichen horizontal ausgerichtete, zumindest eine erste Umreifung, sollte vorzugsweise sämtliche auf der Palette befindlichen Stückgüter an der Außenseite der die Palette und der darauf angeordneten Stückgüter aufweisenden Transporteinheit umgeben und vorzugsweise vor der Anbringung der schräg verlaufenden zweiten Umreifungen angebracht werden. Die nachfolgend angebrachten eine oder mehrere zweiten Umreifungen liegen somit auf der zumindest einen ersten Umreifung auf. Die zumindest eine Kontaktstelle zwischen der jeweiligen ersten und zweiten Umreifung befindet sich vorzugsweise in einem Abschnitt der zweiten Umreifung, in der letztere von der oberen Stirnseite des Stückguts aus schräg nach unten zur Palette hin verläuft. Dies führt zu einer zusätzlichen Sicherung der Position der zweiten Umreifungen, da hierdurch zum einen die zweiten Umreifungen im Kontaktbereich mit der ersten Umreifung ausgelenkt werden und hierdurch eine zusätzliche Sicherung gegen ein Verrutschen erfahren. Ebenso erfährt auch die erste Umreifung im Kontaktbereich eine Auslenkung und damit eine Erhöhung der Bandspannung. Im Zusammenhang mit der vorliegenden Erfindung übt die zumindest eine horizontale Umreifung zudem eine zweite Funktion aus, da sie zumindest an den bei der Transporteinheit aussen am Palettenrand befindlichen Stückgütern gegen diese anliegt und damit deren Position auf der Palette zusätzlich sichert. Mit Vorteil sind hierbei die Stückgüter auf der Palette derart angeordnet, dass zueinander benachbarte Stückgüter sich berühren.

Die vorliegende Erfindung eignet sich im besonderen Masse für herkömmliche zylindrische Fässer, insbesondere für solche, die eine geradzylindrische Form aufweisen, hierbei auch für solche derartige Fässer, die mit einer ebenen Mantelfläche ohne erhabene Stellen versehen sind, gegen die die horizontale Umreifung positioniert werden könnte. Eine solche oder auch eine bombierte Form der zylindrischen Stückgütern ist bei der Umreifungsanordnung der DE 10 2007 032 860 A1 von Vorteil, damit die obere horizontale Umreifung, durch die auf ihr aufliegenden vertikalen Umreifungen nicht nach unten verschoben werden. Bei der vorliegenden Erfindung wirkt auf die horizontale erste Umreifung im wesentlichen keine, höchstens jedoch eine vergleichsweise geringe, solche nach unten in Richtung auf die Palette gerichtete Kraft, wodurch die Möglichkeit eines Abrutschens der horizontalen Umreifung zumindest erheblich minimiert ist.

Die Aufgabe wird auch durch das erfindungsgemäße Verfahren gemäß Patentanspruch 9 gelöst, der ein Verfahren beschreibt, mit dem eine Umreifungsanordnung erzielbar ist, wie sie in Patentanspruch 1 angegeben ist. Die im Zusammenhang mit Patentanspruch 1 und in den von diesem abhängigen Patentansprüchen erörterten Vorteile haben auch für das erfindungsgemässe Verfahren Gültigkeit. Mit diesem Verfahren werden Umreifungsanordnungen von vorzugsweise palettierten Fässern oder fassähnlichen Stückgütern mit zumindest einer ersten im wesentlichen horizontal ausgerichteten und mit zumindest einer zweiten Umreifung erzeugt, bei denen die zweiten Umreifungen über die obere Stirnfläche der Stückgüter, dort insbesondere außermittig, geführt sind und von dort aus beidseits von einem oder von mehreren Stückgütern mit schräg verlaufenden Abschnitten des Umreifungsbandes zur Palette hin verlaufen, um die Palette zu umgreifen.

In einer bevorzugten Ausführungsform des erfindungsgemässen Verfahrens wird mit einer der zumindest einen zweiten Umreifung jeweils nur ein Stückgut umreift und ist damit diesem einen Stückgut zugeordnet. Eine solche Anbindung von einzelnen vorzugsweise als Fässern ausgebildeten oder fassähnlichen Stückgütern mittels einer nur diesem Fass zugeordneten Umreifung, ist eine Abkehr von der jahrzehntelangen Praxis, dass Umreifungen stets die gesamte Transporteinheit zu umgeben haben. Es hat sich im Rahmen der Erfindung gezeigt, dass es trotz der zylindrischen Form von Fässern möglich ist, eine Umreifung abrutschsicher an ein Fass anzulegen und durch Umgreifung der Palette mit der gleichen Umreifung, das Fass auf der Palette zu befestigen.

In einer bevorzugten Ausführungsform des zur Erfindung gehörenden Verfahrens sollte zuerst die zumindest eine horizontale Umreifung und danach die eine oder mehreren zweiten Umreifungen mit schräg verlaufenden Bandabschnitten angebracht werden. Hierbei ist es ebenfalls bevorzugt, wenn die zweiten Umreifungen über die die zumindest eine horizontale erste Umreifung geführt wird, so dass die jeweilige zweite Umreifung auf einer Außenseite der ersten Umreifung an dieser anliegt und gegen diese drückt.

Eine vorteilhafte möglichst automatisierte Anbringung von zweiten Umreifungen kann damit erreicht werden, daß eine Position der Palette in Bezug auf eine Umreifungsanlage zur Anbringung von mehreren zweiten Umreifungen, während der Anbringung der mehreren zweiten Umreifungen verändert wird. Die Palette kann hierzu insbesondere um eine vertikale Drehachse gedreht werden, so daß sie in Bezug auf eine Umreifungsanlage in verschiedenen Drehpositionen angeordnet werden kann. In jeder dieser Drehpositionen kann eine der zweiten Umreifungen an jeweils unterschiedliche Stückgüter angebracht werden. Hierbei ist bevorzugt, dass mittels einer Förderanlage die Palette der Umreifungsanlage in einer Position zugeführt wird, in der ohne die Ausführung einer Drehung der Palette die erste der zweiten Umreifungen angebracht werden kann.

Die Aufgabe wird schliesslich auch durch eine Umreifungsanlage gemäss Patentanspruch 16 gelöst. Im Unterschied zu vorbekannten Umreifungsanlagen, bei denen die Bandführungsmittel für eine von einer horizontalen Umreifung abweichende Umreifung stets vollständig in einer vertikal ausgerichteten Ebene angeordnet sind, sieht die erfindungsgemässe Umreifungsanlage schräg verlaufende seitliche Abschnitte der Bandführungsmittel vor, die zwischen dem oberen und dem unteren Abschnitt der Bandführungsmittel angeordnet sind und letztere miteinander verbindet. Da ein oberer und ein unterer Abschnitt der Bandführungsmittel zwar parallel zueinander aber möglichst zueinander versetzt angeordnet sind, befinden sich die erfindungsgemässen Bandführungsmittel in einer schiefen Ebene, also einer mit einer Neigung versehenen Ebene. Hiermit lassen sich erfindungsgemäße zweite Umreifungen mit schräg verlaufenden Bandabschnitten erzeugen, unter deren Verwendung insbesondere Fässer oder andere fassähnliche Stückgüter besonders vorteilhaft mit der Palette zu einer Transporteinheit verbunden werden können.

Der Verlauf bzw. der Neigungswinkel der Schräge der seitlichen Abschnitte der Bandführungsmittel ergibt sich zumindest näherungsweise aus dem Abstand, den sich gegenüberliegenden Enden von jeweils dem oberen zum unteren Abschnitt der Bandführungsmittel haben. Die beiden schrägen Bandführungsmittel verlaufen zwar vorzugsweise ebenfalls zumindest im wesentlichen parallel zueinander, sie können jedoch prinzipiell auch nicht-parallel zueinander ausgerichtet sein. Mit einer solchen Umreifungsanlage sind aufgrund der seitlichen geneigten Abschnitte der Bandführungsmittel erfindungsgemäße Umreifungen erzeugbar, die anstelle von vertikalen Bandabschnitten zwei seitliche schräg geneigte Bandabschnitte aufweisen.

In einer bevorzugten Ausführungsform der Erfindung ist die Umreifungsanlage mit einem Drehtisch versehen, auf dem die jeweilige Palette mit ihren Stückgütern zur Anbringung von zumindest den zweiten Umreifungen angeordnet ist. Der Drehtisch ist mit Mittel zur Erzeugung von Drehbewegungen des Drehtischs um eine vertikale Drehachse versehen, wodurch der Drehtisch mit der darauf angeordneten Palette in unterschiedlichen Drehpositionen angeordnet werden kann. Hierdurch ist es möglich, die Palette und die Stückgüter in vorbestimmte relative Positionen in Bezug auf die Bandführungsmittel anzuordnen. Dies ermöglicht wiederum in automatisierter Weise an jedes Stückgut eine zweite Umreifung mit schräg verlaufenden seitlichen Bandabschnitten anzubringen.

In einer weiteren bevorzugten Ausführungsform weist die Umreifungsanlage einen unteren Abschnitt der Bandführungsmittel auf, der mit zumindest einer beweglichen Lanze versehen ist. Durch die Beweglichkeit der zumindest einen Lanze kann sichergestellt werden, dass das Bandführungsmittel in der bevorzugten Form zumindest einer beweglichen Lanze unterhalb der Lagerfläche der Palette, aber oberhalb einer Standfläche der Palette angeordnet werden kann. Obwohl die Bandführungsmittel in sich geschlossen angeordnet werden können, durchgreifen sie mittels der Lanze eine auf dem Drehtisch angeordnete Palette in deren Fußbereich. Die zumindest eine Lanze sollte hierzu von einer offenen Position, in der die Lanze den Bereich des Drehtischs derart freigibt, dass eine Palette auf dem Drehtisch angeordnet werden kann, in eine Verschlussposition überführt werden können. Bei der Überführung von der offenen Position in die Verschlussposition sollte zweckmäßigerweise die Palette mit ihren Stückgütern bereits auf dem Drehtisch in der Position angeordnet sein, in der eine erste der mehreren zweiten Umreifungen angebracht wird. Die zumindest eine Lanze wird hierbei von der offenen Position aus unterhalb der die Lagerfläche aufweisenden Lage der Palette in den mit Ausnehmungen versehenen Fußbereich der Palette eingefahren und hierbei die Bandführungsmittel in sich geschlossen. Hierdurch kann nachfolgend durch die Bandführungsmittel ein Umreifungsband bewegt werden, daß in sich geschlossen ist und gegen das zumindest eine Stückgut sowie gegen die Palette anliegt.

In einer bevorzugten Weiterbildung der Erfindung, kann der untere Abschnitt der Bandführungsmittel auch mit zwei beweglichen Lanzen versehen sein, die zumindest abschnittsweise, vorzugsweise vollständig, den unteren Abschnitt der Bandführungsmittel ergeben. Die beiden Lanzen sind mit Vorteil sowohl für die Überführung von ihrer offenen Position in die Verschlussposition, als auch von der Verschlussposition in die offene Position gegenläufig bewegbar. Die beiden Lanzen haben hierbei eine Längserstreckung in Richtung der vorgesehenen Bandbewegung, wobei die Längserstreckung beider Lanzen miteinander fluchten. Die Bewegungsrichtungen der beiden Lanzen verlaufen hierbei vorzugsweise parallel zu ihren Längserstreckungen. In der offenen Position der Lanzen sind die beiden zueinander weisenden Enden der Lanzen mit einem Abstand zueinander angeordnet, der es erlaubt, zumindest einen Teil einer Palette zwischen den Enden anzuordnen. In der Verschlussposition sind die beiden zueinander weisenden Enden der beiden Lanzen mit geringem oder keinem Abstand zueinander angeordnet.

Weitere bevorzugte Ausgestaltungen der Erfindung ergeben sich aus den Ansprüchen, der Beschreibung und der Zeichnung.

Die Erfindung wird anhand von in den Figuren rein schematisch dargestellten Ausführungsbeispielen näher erläutert, es zeigen:
- Fig. 1: eine Palette mit darauf angeordneten vier Fässern, die mit einer erfindungsgemässen Umreifungsanordnung zu einer Transporteinheit zusammengefasst sind;
- Fig. 2: eine perspektivische Ansicht einer erfindungsgemässen Umreifungsanlage;
- Fig. 2a: die Darstellung aus Fig. 2 mit an zwei Fässern angebrachten zweiten Umreifungen;
- Fig. 3: eine Draufsicht auf die Umreifungsanlage aus Fig. 2;
- Fig. 3a: die Darstellung aus Fig. 2 mit an zwei Fässern angebrachten zweiten Umreifungen;
- Fig. 4: eine Vorderansicht der Umreifungsanlage aus Fig. 2.
- Fig. 4a: die Darstellung aus Fig. 2 mit an zwei Fässern angebrachten zweiten Umreifungen;

In Fig. 1 ist eine erfindungsgemässe Transporteinheit 1 gezeigt, bei der vier zylindrische Fässer 2, 3, 4, 5 auf einer quadratischen Palette 6 angeordnet sind. Bei den Fässern handelt es sich um genormte sogenannte Spundfässer. Die Palette 6 ist eine standardisierte Palette, wie sie beispielsweise in der chemischen Industrie zum Einsatz kommt. Im Ausführungsbeispiel handelt es sich um eine als CP9 bezeichnete standardisierte Holzpalette mit einer Lagerfläche 7 von 1140mm x 1140mm. In anderen Ausführungsformen der Erfindung können selbstverständlich auch andere Paletten und Stückgüter vorgesehen sein, die Erfindung eignet sich grundsätzlich für jeden Palettentyp, unabhängig von deren Größe. Die Lagerfläche 7 der Palette 6 für die hier als Fässer 2-5 vorgesehenen Stückgüter wird von einer Lage 8 Holzbrettern gebildet, die parallel und mit Abstand zu einem Untergrund angeordnet ist, auf dem die Palette 6 steht. An der Unterseite der Lage 8 sind ein mittiger und zwei äußere Palettenfüsse 9a, 9b, 9c befestigt, durch welche die Lage 8 mit Abstand zum jeweiligen Untergrund angeordnet werden kann. Die Palettenfüsse 9a-c werden jeweils aus mehreren Vertikal- und einer Längsstrebe gebildet, wodurch die Palettenfüsse 9 zwischen den Vertikalstreben Öffnungen 10 aufweisen. Zudem ergeben sich Öffnungen 11 aufgrund der Abstände, mit denen die Palettenfüsse 9a-c zueinander angeordnet sind. Selbstverständlich können im Zusammenhang mit der Erfindung auch andere Stückgüter als die gezeigten Fässer 2-5 und andere Paletten als die im Ausführungsbeispiel vorgesehene Palette 6 verwendet werden.

Die Fässer 2-5 stehen in zwei Reihen mit jeweils zwei Fässern pro Reihe, so dass die Fässer nicht über die Lagerfläche 7 überstehen. Die Fässer 2-5 stehen jeweils mit ihrer unteren Stirnseite auf der Palette 6 auf, so dass die jeweilige Längsachse der im wesentlichen geradzylindrische Wand der Fässer 2-5 parallel zu einer Vertikalen verläuft, sofern die Palette 6 auf einer horizontal ausgerichtetem Bodenfläche angeordnet ist. Nach oben schliessen die Fässer 2-5 jeweils mit einem Deckel ab, der eine im wesentlichen kreisrunden Stirnfläche 2a, 3a, 4a, 5a der Fässer 2-5 bildet. Die Stirnfläche 2a-5a kann hierbei von einem erhabenen Wulst 2b-5b umrandet sein. Die Stirnfläche 2a-5a und der Wulst 2b-5b stellen eine Oberseite der Fässer dar. Im Bereich der jeweiligen Stirnfläche 2a-5a der Fässer 2-5 können diese jeweils eine nicht näher dargestellte verschließbare Befüll- und Entnahmeöffnung aufweisen, durch die die Fässer mit Flüssigkeiten befüllt und letztere entnommen werden können. Die jeweils zueinander benachbarten Fässer 2-5 liegen mit ihren Mantelflächen gegeneinander an. Somit liegt jedes Fass 2-5 gegen zwei benachbarte andere Fässer an. Im Ausführungsbeispiel von Fig. 1 weisen die Fässer 2-5 an ihren Mantelflächen jeweils zwei mit Abstand zueinander angeordnete horizontal um die Mantelfläche verlaufende Bunde 2c-5c auf. Die jeweils benachbarten Fässer liegen somit mit ihren Bünden 2c-5c jeweils gegeneinander an.

Die Transporteinheit, umfassend die Palette 6 sowie die darauf befindlichen Stückgüter, im Ausführungsbeispiel vier Fässer 2-5, weisen als in sich geschlossene erste Umreifung eine über ihre gesamte Länge horizontal ausgerichtete und mit einer Bandspannung versehenen Umreifung 14 auf. Die mittels eines Kunststoffbands - und einer am Band ausgeführten Reibschweissung zur Verbindung zweier sich überlappender Bandenden - erzeugte und mit einer Bandspannung versehene horizontale Umreifung 14 umgibt den Umfang der Transporteinheit horizontal und liegt hierbei oberhalb der oberen Bünde 2c-5c gegen sämtliche Fässer an, an denen das horizontal gespannte Umreifungsband umgelenkt wird. Sämtlicher Fässer auf der Palette befinden sich innerhalb der horizontalen Umreifung, welche die Fässer 2-5 in der zuvor beschriebenen Weise gegeneinander andrückt.

Wie in Fig. 1 ebenfalls zu erkennen ist, ist jedes Fass mit einer zweiten in sich geschlossenen Umreifung 15-18 versehen. Im Ausführungsbeispiel ist jede der zweiten Umreifungen 15-18 mit dem gleichen Bandtyp ausgeführt, mit dem auch die erste Umreifung ausgeführt ist, beispielsweise mit PET-Bändern mit den Massen 16 x 1,0 mm. In anderen Ausführungsformen können selbstverständliche auch andere Umreifungsbänder vorgesehen sein, auf die eine zur Sicherung der Stückgüter ausreichende Bandspannung aufbringbar und die durch Umreifungsvorrichtungen verarbeitbar sind. Hierfür sind insbesondere handelsübliche Polyester- oder Polypropylenbänder geeignet. Selbstverständlich können auch für den ersten Umreifungstyp und den zweiten Umreifungstyp unterschiedliche Bandtypen, insbesondere hinsichtlich der verwendeten Materialen und der Dimensionen, vorgesehen sein.

Bei jedem der Fässer 2-5 ist die zweite Umreifung mit einer Länge eines zumindest im wesentlichen geradlinig verlaufenden oberen Bandabschnitts 15a-18a über die obere Stirnfläche des jeweiligen Fasses 2-5 geführt, die kleiner ist als der Durchmesser der kreisrunden oberen Stirnflächen 2a-5a der Fässer. Der obere Bandabschnitt 15a-18a ist hierbei jeweils nicht-parallel zu den beiden jeweils an einer Ecke 6c der Palette 6 einander stossenden Seitenkanten 6a, 6b der Palette ausgerichtet, in deren Bereich das jeweils mit einer der zweiten Umreifungen 15-18 zu befestigende Fass auf der Palette 6 angeordnet ist. Jedes Fass befindet sich hierbei im Bereich einer der Ecken der Palette. Vorzugsweise schliesst eine Projektion des oberen Bandabschnitts 15a-18a auf die Palette 6 zusammen mit den beiden zuvor genannten Seitenkanten 6a, 6b der Palette 6 jeweils einen Winkel α von zumindest näherungsweise 45° ein.

An den Stellen des Rands der Stirnfläche 2a-5a der oberen Stirnseite des jeweiligen Fasses 6, an denen das Band der zweiten Umreifung15-18 die obere Stirnfläche 2a-5a verlässt, wird das Band in Richtung auf die Palette 6 umgelenkt. Das Band verläuft hierbei beidseits des Fasses 2-5 jeweils mit einem Bandabschnitt 15b-18b; 15c-18c von der oberen Stirnfläche des Fasses 2-5 bis zu einer Seitenkante 6a, 6b der Palette 6 mit einer schrägen Ausrichtung. Im Zusammenhang mit der Erfindung kann unter "schräg" eine Ausrichtung verstanden werden, die von einer den jeweiligen seitlichen Bandabschnitt 15b-18b, 15c-18c schneidenden (imaginären) Vertikalen abweicht und mit einer Horizontalen einen Winkel β mit vorzugsweise 50° < β < 80°, besonders bevorzugt 60° < β < 75°, einschließt. Im Ausführungsbeispiel beträgt der Winkel β vorzugsweise ca. 70°. Jeder der seitlichen und schräg verlaufenden Bandabschnitte 15b-18b, 15c-18c der zweiten Umreifungen 15-18 liegt jeweils gegen eine der vier Seitenkanten 6a, 6b der Palette 6 an, der das Band unter die Palette umgelenkt wird. Die zweite Umreifung 15-18 ist somit ringförmig in sich geschlossen. Der obere Bandabschnitt 15a-18a der jeweiligen zweiten Umreifung wird zudem aufgrund des Bandverlaufs und der aufgebrachten Bandspannung formschlüssig gegen den Umfang der oberen Stirnseite des jeweiligen Stückguts gedrückt. Aufgrund des im Vergleich zum oberen Bandabschnitts 15a-18a größeren Durchsmessers des Stückguts kann die Umreifung nicht vom Stückgut abrutschen und drückt zudem das Stückgut gegen die Palette.

In den Fig. 2, 3, 4 ist in verschiedenen Ansichten eine Umreifungsanlage 25 gezeigt, mit der erfindungsgemässe Umreifungsanordnungen und Transporteinheiten 1 erzeugt werden können. Die Umreifungsanlage entspricht bis auf die hier beschriebenen Unterschiede herkömmlichen Vertikalumreifungsanlagen, mit denen vertikale Umreifungen ausgeführt werden können, also solche Umreifungen, bei denen das Umreifungsband abschnittsweise vertikal ausgerichtet ist.

Die in Fig. 2 gezeigte erfindungsgemässe Umreifungsanlage 25 weist eine Förderanlage 26 auf, mit der Paletten 6 und darauf angeordnete Fässer 2-5 einem Umreifungsportal 27 der Umreifungsanlage 25 zu- und von diesem weggeführt werden können. Die Förderanlage 26 weist hierzu als Förderwege einen Zuführabschnitt 26a sowie einen wegführenden Abschnitt 26b auf. Bezogen auf Längsachsen der beiden Förderwege, die gleichzeitig auch den jeweiligen Förderrichtungen 28a, 28b entsprechen, sind der Zuführabschnitt 26a und der wegführende Abschnitt 26b unter einem Winkel von vorzugsweise 30° < γ < 60°, vorzugsweise zumindest näherungsweise 45° zueinander angeordnet. In anderen Ausführungsformen können der Zuführabschnitt 26a und der wegführende Abschnitt 26b auch unter einem anderen Winkel zueinander ausgerichtet sein, insbesondere auch miteinander fluchtend. Ein Winkel von ca. 45° erlaubt eine möglichst platzsparende Anordnung der Umreifungsanlage einschließlich ihrer Förderanlage. Beide Abschnitte 26a, 26b können prinzipiell mit jeder beliebigen Fördertechnik ausgebildet sein, mit der Paletten transportiert werden können. Im lediglich beispielhaft dargestellten Ausführungsbeispiel der Fig. 2 sind die Abschnitte 26a, 26b als Rollenbahnen ausgebildet.

Zwischen dem Zuführ- und dem vom Umreifungsportal 27 wegführenden Abschnitt 26a, 26b befindet sich ein Drehtisch 29, mit einer Abstellfläche 30, die zur Anordnung einer Palette 6 vorgesehen ist. Der Drehtisch 29 kann insbesondere eine kreisrunde Abstellfläche 30 aufweisen, wobei ein Durchmesser der Abstellfläche 30 näherungsweise zumindest der Länge einer Diagonalen zwischen zwei Ecken der Palette 6 entspricht oder größer als eine solche Diagonale ist. Durch eine Förderbewegung des Zuführabschnitts 26a der Förderanlage 26 wird eine Palette 6 mit darauf angeordneten Stückgütern auf den Drehtisch 29 gefördert. Der Drehtisch 29 ist mit einem nicht näher dargestellten Rotationsantrieb versehen, mittels dem die Rotationsposition der Abstellfläche 30 und damit der jeweils darauf angeordneten Palette 6 veränderbar ist.

Das im Bereich des Drehtischs 29 angeordnete Umreifungsportal 27 ist mit einem Bandführungsring 32 versehen, der eine kanalartige Bandführung für das Umreifungsband aufweist. Der Bandführungsring 32 weist hierbei einen oberen horizontal und geradlinig ausgerichteten Abschnitt 32a der Bandführung auf. Wie in der Draufsichtdarstellung von Fig. 3 zu erkennen ist, verläuft der obere Abschnitt über den Drehtisch 29 und über die Palette 6, wobei - in einer Projektion auf den Drehtisch 29 gesehen und bezogen auf eine parallel zum oberen Abschnitt 32a verlaufende Durchmesserlinie 29a der Abstellfläche 30 - der obere Abschnitt 32a der Bandführung über einer näher beim Umreifungsportal befindende (imaginären) Hälfte des Drehtischs 29 verläuft. Wie ebenfalls in Fig. 3 zu erkennen ist, ist der obere Abschnitt 32a der Bandführung durch einen Verschlusskopf 33 unterbrochen. Der Verschlusskopf 33 befindet sich - in Bandrichtung gesehen - geringfügig ausserhalb der Mitte des oberen Abschnitts 32a der Bandführung und unterbricht diesen. Der Verschlusskopf 33 kann hierbei in an sich bekannter Weise ausgebildet sein. Geeignete Verschlussköpfe 33 sind beispielsweise solche, wie sie von der Anmelderin unter der Bezeichnung ORT 230 oder ORH 6500 angeboten werden. Der Verschlusskopf 33 ist mit Vorschubmitteln zum Vorschub des auf einer Vorratsrolle 36 bevorrateten Umreifungsbands 35 im Bandführungskanal, mit Spannmittel zur Aufbringung einer Bandspannung auf das Umreifungsband 35, mit Verschlussmittel zur Verbindung zweier abschnittsweise übereinander liegender Bandlagen des Umreifungsbands 35 im Bandkanal, sowie mit Schneidmittel zur Trennung einer Bandumreifung von dem auf der Rolle 36 aufgewickeltem Bandvorrat des Umreifungsbandes versehen. Zudem weist die Umreifungsanlage einen Laufwagen 34 auf, an dem der Verschlusskopf 33 angebracht ist, Antriebsmittel zur Absenkung des Verschlusskopfes 33 in Richtung auf die Abstellfläche bzw. Palette 6 sowie für die Rückbewegung des Verschlusskopfes in seine Ausgangsposition zwischen dem oberen Abschnitt 32a der Bandführung auf.

An seinen beiden Enden geht der horizontale obere Abschnitt 32a der Bandführung in zwei im Vergleich zum oberen Abschnitt kurze Eckabschnitte 32b über, an denen das Band bei seiner Bewegung innerhalb des Bandführungsrings 32 umgelenkt wird. An jeden der Eckabschnitte 32b schliesst sich jeweils ein geradlinig verlaufender seitlicher Abschnitt 32c des Bandführungsrings 32 an. Die beiden mit Abstand sich gegenüberliegenden seitlichen Abschnitte 32c sind hierbei schräg nach unten ausgerichtet, also gegenüber einer Vertikalen geneigt. Die räumliche Orientierung der Schräge ist hierbei derart vorgenommen, dass der Abstand der beiden seitlichen Abschnitte 32c über deren gesamte Länge konstant bleibt, wobei die seitlichen Abschnitte 32c von oben nach unten gesehen, von der zuvor definierten Durchmesserlinie des Drehtischs weg geneigt sind. Bezogen auf eine durch die Enden des oberen Abschnitts 32a der Bandführung verlaufenden Vertikalen schliessen die seitlichen Abschnitte 32c des Bandführungsrings mit den Vertikalen jeweils einen Winkel von 10° < (p < 40°, vorzugsweise mit 15° < ϕ < 30°, ein. Im Ausführungsbeispiel beträgt der Winkel ϕ zumindest näherungsweise ca. 20°.

Die seitlichen Abschnitte 32c enden an ihren unteren Enden jeweils in einer von zwei horizontal ausgerichteten und parallel zu ihrer Längserstreckung verlaufenden Lanzen 32d, die ebenso wie die anderen Bestandteile des Bandführungsrings 32, mit einem Bandführungskanal versehen sind. Die beiden Lanzen 32d befinden sich mit geringen Abstand oberhalb von der Abstellfläche 30 des Drehtischs 29. Die beiden Lanzen 32d sind zueinander spiegelsymmetrisch ausgebildet und können von einer offenen Position in eine Verschlussposition und zurück verfahren werden. In der in den Fig. 2 gezeigten offenen Position weisen sie einen Abstand zueinander auf, durch den sie den Drehtisch 29 für eine Anordnung einer Palette 6 auf der Abstellfläche 30 freigeben. In der Verschlussposition liegen die beiden zueinander weisenden Enden der Lanzen 32d gegeneinander an, so dass die beiden Lanzen 32d gemeinsam einen unteren Abschnitt der Bandführung ausbilden. Der untere Abschnitt der Bandführung verläuft parallel zum oberen Abschnitt 32a und versetzt zu diesem über den Drehtisch 29.

Zur Erzeugung des erfindungsgemässen Umreifungsanordnung für die in Fig. 1 gezeigte Transporteinheit werden zunächst die vier Spundfässer 2-5 auf der Palette 6 abgestellt, so dass sich zueinander benachbarte Fässer 2-5 berühren. Danach wird um die Fässer 2-5 die gemeinsame Horizontalumreifung 14 knapp oberhalb des oberen Bundes 2c-5c angeordnet, mit dem jedes der Fässer 2-5 versehen ist. Die Horizontalumreifung 14 kann mit einem PET-Band mit den Massen 16 x 0,1 mm ausgeführt sein und um die Stückgüter angebracht werden. Anschliessend wird die Palette 6 mit den darauf angeordneten Fässern mittels des Zuführabschnitts 26a der Förderanlage zum Drehtisch 29 transportiert. Die Palette 6 befindet sich hierbei mit zwei ihrer sich parallel gegenüberliegenden Seitenkanten 6a parallel zur zuführenden Förderrichtung 28a, die zwei verbleibenden anderen Seitenkanten der Palette sind hingegen senkrecht zur zuführenden Förderrichtung 28a ausgerichtet. Die Palette 6 kommt aufgrund der Förderbewegung des Zuführabschnitts 26a zur Abstellfläche 30. Letztere weist selbst angetriebene, jedoch in den Figuren nicht dargestellte, Rollenbahnen auf, unter anderem um die Palette vollständig auf die Abstellfläche 30 zu bewegen. Sobald die Palette vollständig auf der Abstellfläche 30 angeordnet ist kommt die Palette zum Stehen. Fig. 2 zeigt diese Situation.

Die Palette 6 hat somit auf der Abstellfläche 30 zunächst die gleiche Ausrichtung, die sie auch auf dem Zuführabschnitt 26a hatte. Sie ragt auf der Abstellfläche 30 mit einer ihrer Ecken 6c in die (imaginäre) Verbindungslinie der zu diesem Zeitpunkt noch auseinander gefahren Lanzen 32d der unteren Bandführung. Nun werden die Lanzen 32d zusammengefahren. Hierbei fahren die Lanzen 32d oberhalb der Abstellfläche 30 und unterhalb der Lage 8 durch die Palette 6 hindurch. Da die beiden zu den Lanzen 32d weisenden Seitenkanten 6a, 6b der Palette jeweils unter einem Winkel von ca. 45° angeordnet sind, fährt die eine Lanze 32d durch eine Öffnung 10 des Palettenfusses und die andere Lanze zwischen die von zwei Palettenfüssen gebildete Öffnung 11 hinein. Die vorderen, d.h. die zueinander weisenden, Enden der Lanzen 32d treffen, nachdem sie etwa gleiche Weglängen zurückgelegt haben, unterhalb des im Bereichs der vorderen Ecke 6c angeordneten Fasses 2 aufeinander. Nun ist der Bandführungsring 32 und damit auch dessen kanalartige Bandführung in sich geschlossen. Das Ende des auf der Vorratsrolle 36 aufgespulten Umreifungsbands 35 befindet sich im Verschlusskopf 33. Nun kann als Vorschubmittel der Vorschubantrieb des Verschlusskopfs 33 eingeschaltet werden, wodurch das Umreifungsband vom Verschlusskopf aus durch den Bandführungskanal geschossen wird. Nachdem das Ende des Bandes 35 den Bandführungskanal durchlaufen hat gelangt dieses wieder in den Verschlusskopf 33. Hier wird das Bandende nun im Verschlusskopf 33 geklemmt und der Vorschubantrieb abgestellt. Im Bereich des Bandendes ist das Umreifungsband nun zweilagig angeordnet. Anschliessend wird der Verschlusskopf 33 in senkrechter Richtung nach unten in Richtung auf das Fass 2 abgesenkt, so wie dies in Fig. 4a in prinzipieller Weise dargestellt ist, so dass der Verschlusskopf 33 nach der Absenkung unmittelbar über der oberen Stirnfläche 2a des Fasses 2 angeordnet ist. Nun wird der Vorschubantrieb in umgekehrter Richtung angetrieben, wodurch das Umreifungsband 35 aus dem Bandführungskanal austritt und sich an das Fass 2 sowie an die Unterseite der Palette 6 in Form einer zweiten Umreifung 15 wie in Fig. 1 gezeigt, anlegt. Auf dem Umreifungsband 35 ist hierbei eine Bandspannung aufgebracht worden. Danach wird ebenfalls mittels des Verschlusskopfs 33 an den im Verschlusskopf 33 übereinanderliegenden beiden Bandenden mittels einer in den Verschlusskopf 33 integrierten Reibschweißeinrichtung als Bandverschluss vorzugsweise eine Reibverschweissung erzeugt. In anderen Ausführungsformen der Erfindung können auch andere Verschlussarten bzw. Verbindungen vorgesehen sein, insbesondere andere Schweissverschlüsse wie beispielsweise durch Zungenschweissen erzeugte Verschlüsse. Ebenso können als Verbindungen von Bandenden einer Umreifung Verschlusshülsen vorgesehen sein.

Anschließend kann das Band 35 durch den Verschlusskopf 33 wieder freigegeben werden, wodurch sich dieses auch im Bereich des Verschlusskopfes 33 an das Faß 2 anlegt. Nachdem der Verschlusskopf 33 wieder in seine Ausgangsposition angehoben und die Lanzen 32d aus der Palette ebenfalls in ihre Ausgangslage zurückgezogen sind, ist die erste der zweiten Umreifungen 15 erzeugt. Der Verlauf des Umreifungsbandes 35 dieser fertiggestellten Umreifung ist bereits zuvor im Zusammenhang mit Fig. 1 beschrieben worden.

Anschließend kann in prinzipiell gleicher Weise jedes weitere Fass 3-5 mit einer zweiten Umreifung 15 versehen werden. Hierzu wird der Drehtisch 29, bezogen auf die Darstellung aus Fig. 2, im Uhrzeigersinn um 90° um seine vertikale Drehachse gedreht werden, die durch den Mittelpunkt der kreisrunden Abstellfläche 30 verläuft. Hierdurch kommt die in Drehrichtung des Drehtischs 29 nächste Ecke der Palette 6 in möglichst exakt die gleiche Position, in der sich zuvor die erste Ecke 6c bei der ersten Anbringung einer zweiten Umreifung befand. Hiermit kommt auch das im Bereich dieser Ecke auf der Palette 6 angeordnete Fass 3 auf dem Drehtisch und ebenso in Bezug auf das Umreifungsportal 27, an die gleiche Stelle, an der sich zuvor das Fass 2 während der Anbringung seiner zweiten Umreifung 15 befand. Nachdem nun die Palette 6 und das Fass 3 korrekt unter dem Umreifungsportal 27 angeordnet sind, kann nun mit der Anbringung der zweiten Umreifung 16 für das Fass 3 begonnen werden. Hierbei wird exakt der gleiche Bandumreifungszyklus unter Anwendung der gleichen Mittel und der gleichen Vorgehensweise wie bei der zweiten Umreifung 15 zuvor angewandt. Dies umfaßt das Schließen des Bandführungsrings durch Einschieben der beiden Lanzen 32d im Bereich der Ecke unter die Palette 6, wobei die eine Lanze 32d von der einen Seitenkante und die andere Lanze 32d von der anderen Seitenkante aus unter die Lage 8 der Palette eingeschoben wird. Anschliessend erfolgt das Abrollen des Bands 35 von der Vorratsrolle 36 und ein Durchschießen des abgerollten Bands 35 durch den Kanal des Bandführungsrings 32, einschließlich des Klemmens des Bandendes im Verschlusskopf 33, wodurch im Verschlusskopf das Band abschnittsweise mit zwei übereinander liegenden Lagen angeordnet ist. Nachdem der Verschlusskopf 33 dann unmittelbar über die obere Stirnfläche des Fasses 4 abgesenkt ist, kann durch Rückzug des Bandes 35, lokales Verschweißen von zwei Bandlagen des Bandes, sowie Trennen der Bandumreifung von der Vorratsrolle 36 auch die nächste zweite Umreifung 15 erzeugt werden. Auch hier entspricht der Verlauf des Bandes der zweiten Umreifung 15 der Darstellung von Fig. 1 und der dazugehörenden Beschreibung.

Nachdem nun auch die zweite der zweiten Umreifungen 15 und damit das Fass 3 mittels dieser zweiten Umreifung 15 sowie der horizontalen Umreifung 14 auf der Palette 6 gesichert ist, wird zunächst durch eine weitere Drehung der Palette 6 um die Drehachse des Drehtellers um 90° die Palette für die dritte der zweiten Umreifungen 17 positioniert. Nach erfolgter Positionierung befindet sich auch hier die in Drehrichtung nachfolgende Ecke der Palette 6 in der in Fig. 2 gezeigten Position. Diese Situation ist in Fig. 2a, 3a und 4a dargestellt.

Nun kann der Umreifungszyklus für das dritte Fass 4 entsprechend den beiden zuvor beschriebenen Zyklen durchgeführt werden. Nachdem dieser ausgeführt ist, wird die Palette 6 durch eine weitere Taktung des Drehtischs um 90° in die gleiche Drehrichtung wie zuvor derart weitergedreht, so dass auch die nun nur noch verbleibende vierte Ecke der Palette 6 und das vierte Fass 5 in die gleiche Umreifungsposition verbracht wird.

Nachdem auch um das letzte vierte Fass 5 eine Umreifung 18 des zweiten Typs angebracht und auch dieses an die Palette angebunden ist, sowie die Lanzen 32d aus der Palette herausgefahren sind, ist die Transporteinheit fertiggestellt. Nun kann die Palette 6 mit ihren Fässern über den wegführenden Abschnitt 26b der Förderanlage 26 von der Umreifungsanlage 25 abtransportiert werden und ist für einen Versand als Transporteinheit fertig gestellt. Hierbei wird die Palette mittels der angetriebenen Rollen des Drehtischs 29, bzw. der Abstellfläche 30, auf den an den Drehtisch angrenzenden wegführenden Abschnitt 26b der Förderanlage 26 geschoben, von den angetriebenen Rollen des wegführenden Abschnitts 26b erfasst und von der Umreifungsanlage wegführt.

Selbstverständlich kann in anderen Ausführungsformen entweder der Drehtisch auch im Gegenuhrzeigersinn gedreht werden oder aber die Positionierungen der Palette in anderer Weise als durch jeweils eine (reine) Drehbewegung erzeugt werden. Ebenso ist es möglich, daß sich die Umreifungsanlage um die Palette dreht und anstelle eines Drehtischs eine drehfest angeordneter Tisch vorgesehen ist. Schließlich kann in weiteren Ausführungsbeispielen der Erfindung zumindest einer der beiden Umreifungstypen, vorzugsweise sämtliche Umreifungen, auch mit einem Handumreifungsgerät erzeugt werden.

**Bezugszeichenliste**

| | | | |
|---|---|---|---|
| 1 | Transporteinheit | 15a | oberer Bandabschnitt |
| 2 | Fass | 16 | zweite Umreifung |
| 2a | obere Stirnfläche | 16a | oberer Bandabschnitt |
| 2b | Wulst | 17 | zweite Umreifung |
| 2c | Bund | 17a | oberer Bandabschnitt |
| 3 | Fass | 18 | zweite Umreifung |
| 3a | obere Stirnfläche | 18a | oberer Bandabschnitt |
| 3b | Wulst | 25 | Umreifungsanlage |
| 4 | Fass | 26 | Förderanlage |
| 4a | obere Stirnfläche | 26a | Zuführabschnitt |
| 4b | Wulst | 26b | wegführenden Abschnitt |
| 5 | Fass | 27 | Umreifungsportal |
| 5a | obere Stirnfläche | 28a | Förderrichtung |
| 5b | Wulst | 28b | Förderrichtung |
| 6 | Palette | 29 | Drehtisch |
| 6a | Seitenkante | 29a | Durchmesserlinie |
| 6b | Seitenkante | 30 | Abstellfläche |
| 6c | Ecke | 32 | Bandführungsring |
| 6d | Seitenkante | 32a | oberer Abschnitt |
| 7 | Lagerfläche | 32b | Eckabschnitt |
| 8 | Lage | 32c | seitlicher Abschnitt |
| 9a,b,c | Palettenfüsse | 32d | Lanze |
| 10 | Öffnung | 33 | Verschlusskopf |
| 11 | Öffnung | 34 | Laufwagen |
| 14 | horizontale erste Umreifung | 35 | Umreifungsband |
| 15 | zweite Umreifung | 36 | Vorratsrolle |

## Patentansprüche

1. Umreifungsanordnung für eine Palette mit mehreren, auf der Palette (6) angeordneten zylindrischen Stückgütern, insbesondere zylindrischen Fässern (2, 3, 4, 5), die mit jeweils einer ihrer beiden Stirnseiten stehend angeordnet und mit der Palette zu einer Transporteinheit zusammengefaßt sind, wobei die Transporteinheit mit zumindest einer ersten, zumindest näherungsweise horizontal und am Umfang der Transporteinheit verlaufenden ringförmigen Umreifung (14) umfaßt ist, sowie zweite Umreifungen (15-18) aufweist, die abweichend von einer im wesentlichen vollständig horizontalen Anordnung an der Transporteinheit angeordnet sind, **gekennzeichnet durch** zumindest eine der zweiten Umreifungen, die über eine von der Palette abgewandten stirnseitigen Oberfläche (2a-5a) von zumindest einem der Stückgüter geführt ist, von der stirnseitigen Oberfläche des jeweiligen Stückgutes aus mit zumindest einem Bandabschnitt der zweiten Umreifung mit einer schrägen Ausrichtung zur Palette hin verläuft und gegen die Unterseite der Palette anliegt.

2. Umreifungsanordnung nach zumindest einem der vorhergehenden Ansprüche, **dadurch gekennzeichnet, daß** die zumindest eine zweite Umreifung (15-18) quer über die obere Stirnseite (2a-5a) von zumindest einem der zylindrischen Stückgüter geführt ist, wobei die Länge, mit der die zumindest eine zweite Umreifung über die obere Stirnseite von einem Stückgut geführt ist, kleiner ist als ein Durchmesser der oberen Stirnseite des jeweiligen Stückguts.

3. Umreifungsanordnung nach zumindest einem der beiden vorhergehenden Ansprüche, **gekennzeichnet durch** mehrere zweite Umreifungen (15-18), von denen jede nur einem der Stückgüter (2-5) zugeordnet ist und dieses jeweilige Stückgut unter Einsatz der ihm zugeordneten zweiten Umreifung auf die Palette (6) gedrückt wird.

4. Umreifungsanordnung nach zumindest einem der vorhergehenden Ansprüche, **dadurch gekennzeichnet, dass** die zweite Umreifung (15-18) mit zwei schräg ausgerichteten Bandabschnitten (15b-18b, 15c-18c) versehen ist, die von der stirnseitigen Oberfläche (2a-5a) des Stückguts (2-5) aus beidseits des jeweiligen Stückguts zur Palette (6) hin verlaufen.

5. Umreifungsanordnung nach zumindest einem der vorhergehenden Ansprüche, **dadurch gekennzeichnet, dass** die Anzahl der zweiten Umreifungen (15-18) der Anzahl der auf der Palette (6) angeordneten Stückgütern (2-5) entspricht.

6. Umreifungsanordnung nach zumindest einem der vorhergehenden Ansprüche, **dadurch gekennzeichnet, daß** die zumindest eine zweite Umreifung (15-18) im Bereich von einer Ecke (6c) an der Unterseite der Palette (6) anliegt.

7. Umreifungsanordnung nach zumindest einem der vorhergehenden Ansprüche, **dadurch gekennzeichnet, dass** die zumindest eine zweite Umreifung (15-18) an aneinander angrenzenden Seitenkanten (6a, 6b) der Palette (6) von der Unterseite der Palette austritt.

8. Umreifungsanordnung nach zumindest einem der vorhergehenden Ansprüche, **dadurch gekennzeichnet, daß** jedes Stückgut (2-5) im Bereich einer Ecke (6c) der Palette (6) auf der Palette angeordnet ist und mit einer nur dem jeweiligen Stückgut zugeordneten zweiten Umreifung (15-18) versehen ist.

9. Verfahren zur Erzeugung einer Umreifungsanordnung für mehrere auf einer Palette (6) angeordnete zylindrische Stückgüter (2-5), insbesondere zylindrische Fässer, die mit jeweils einer ihrer beiden Stirnseiten auf der Palette stehend angeordnet sind und mit der Palette zu einer Transporteinheit (1) zusammengefasst werden, wobei die Transporteinheit mit zumindest einer ersten, zumindest näherungsweise horizontal und am Umfang der Transporteinheit verlaufenden ringförmigen Umreifung (14) umfasst wird, mindestens eine, zumindest abschnittsweise, nichthorizontal verlaufende zweite Umreifung (15-18) erzeugt wird, die gegen die zumindest eine erste Umreifung anliegt, **dadurch gekennzeichnet, dass** die zumindest eine zweite Umreifung, von denen jede einem der Stückgüter zugeordnet ist und die jeweils von der Palette aus beidseits des jeweiligen Stückguts entlang schräg verlaufend angeordnet wird und die über die obere Stirnseite (2a-5a) des zylindrischen Stückguts geführt ist.

10. Verfahren nach Anspruch 9, **dadurch gekennzeichnet, daß** die zumindest eine zweite Umreifung (15-18) nur einem der Stückgüter (2-5) zugeordnet ist.

11. Verfahren nach zumindest einem der Ansprüche 9 bis 10, **dadurch gekennzeichnet, daß** zuerst die im wesentlich horizontal verlaufende erste Umreifung (14) angebracht wird, innerhalb der sich sämtliche Stückgüter (2-5) der Palette (6) befinden und anschließend ein oder mehrere Stückgüter auf der Palette mit einer oder mehreren zweiten Umreifungen (15-18) versehen werden.

12. Verfahren nach zumindest einem der Ansprüche 9 bis 11, **dadurch gekennzeichnet, daß** zumindest eine zweite Umreifung (15-18) derart angebracht wird, dass sie an zumindest einer Stelle gegen die erste Umreifung (14) anliegt, insbesondere auf einer Aussenseite der ersten Umreifung, und letztere in Richtung zu einem der Stückgüter (2-5) hin auslenkt.

13. Verfahren nach Anspruch 12, **dadurch gekennzeichnet, daß** eine oder mehrere der zweiten Umreifungen (15-18) derart angebracht werden, daß sie jeweils an zwei Stellen gegen eine Außenseite der ersten Umreifung (14) anliegen.

14. Verfahren nach zumindest einem der Ansprüche 9 bis 13, **dadurch** gekennzeichnet, dass eine Position der Palette (6) in Bezug auf eine Umreifungsanlage zur Anbringung von mehreren zweiten Umreifungen (15-18), während der Anbringung der mehreren zweiten Umreifungen verändert wird, wobei die Palette (6) hierzu insbesondere um eine vertikale Drehachse gedreht wird.

15. Verfahren nach Anspruch 14, **dadurch gekennzeichnet, daß** die Palette (6) während der Anbringung einer zweiten Umreifung (15-18) in einer Position angeordnet wird, in der sie mit Seitenkanten (6a,6b) der Palette nichtparallel zu einem oberen und/oder zu einem unteren Abschnitt von Bandführungsmitteln der Umreifungsanlage (25) angeordnet ist.

16. Umreifungsanlage (25) zur Umreifung von auf einer im wesentlichen rechteckigen Palette (6) angeordneten zylindrischen Stückgütern (2-5), insbesondere zylindrischen Fässern, bei der die Palette mit auf ihr angeordneten Stückgütern auf einem Aufnahmemittel (29) für die Palette im Bereich von Bandführungsmitteln (32) der Umreifungsanlage anordenbar ist, mittels eines durch die Bandführungsmittel vorbestimmt führbaren Bandumreifungsmittels (35) mindestens eine Bandumreifung (14-18) um mindestens eines der Stückgüter (2-5) legbar ist, auf die Bandumreifung mittels Spannmittel eine Bandspannung aufbringbar und zwei Lagen des für die Bandumreifung verwendeten Umreifungsbands zur Bildung eines Verschlusses mittels Verschlussmittel der Bandumreifungsanlage miteinander verbindbar sind, **dadurch gekennzeichnet, dass** die Bandführungsmittel eine zumindest im wesentlichen in sich schließbare Führungsbahn (32) für das Bandumreifungmittel (35) aufweisen, bei der zumindest ein seitlicher Abschnitte (32c) der Bandführungsmittel in Bezug auf eine Vertikale schräg verläuft.

17. Umreifungsanlage (25) nach Anspruch 16, **dadurch gekennzeichnet, daß** zwei sich gegenüberliegende seitliche Abschnitte (32c) der Bandführungsmittel in Bezug auf eine Vertikale schräg verlaufen.

18. Umreifungsanlage (25) nach Anspruch 16 oder 17, **dadurch gekennzeichnet, dass** die Palette (6) mittels des Aufnahmemittels der Umreifungsanlage für die Palette während der Anbringung einer Umreifung mit zwei an einer Ecke (6c) der Palette aneinanderstoßende Seitenkanten (6a, 6b) der Palette nichtparallel zu einer unteren Traverse der Bandführungsmittel (35) anordenbar ist.

19. Umreifungsanlage (25) nach zumindest einem der vorhergehenden Ansprüche 16 bis 18, gekennzeichnet durch eine Förderanlage (26) für Paletten, mit denen die jeweilige Palette (6) zu den Bandführungsmittel mittels eines Zuführungsabschnitts (26a) des Fördermittel hin- und nach erfolgter Umreifung mittels eines Wegführungsabschnitts (26b) des Fördermittels von den Bandführungsmittel wegführbar ist, wobei der Zuführungs- und/oder der Wegführungsabschnitt nichtparallel zu einer unteren Traverse der Bandführungsmittel angeordnet sind.

## Claims

1. Strapping arrangement for a pallet having a plurality of cylindrical articles, in particular cylindrical drums (1, 2, 3, 4, 5), arranged on the pallet (6), the articles or drums having in each case one of their two end sides arranged in upright fashion and being combined with the pallet to form a transporting unit, wherein the transporting until is encompassed by at least one first, at least more or less horizontally running annular strapping formation (14) running along the circumference of the transporting unit, and has second strapping formations (15-18), which are arranged on the transporting unit in a manner which differs from an essentially completely horizontal arrangement, **characterized in that** at least one of the second strapping formations which is guided over an end surface (2a-5a) of at least one of the articles, said end surface being directed away from the pallet, runs in an obliquely oriented manner in the direction of the pallet from the end surface of the respective article with at least one band portion of the second strapping formation and butts against the underside of the pallet.

2. Strapping arrangement according to the preceding claim, **characterized in that** the at least one second strapping formation (15-18) is guided transversely over the upper end side (2a-5a) of at least one of the cylindrical articles, wherein the length by which the at least one second strapping formation is guided over the upper end side of an article is smaller than a diameter of the upper end side of the respective article.

3. Strapping arrangement according to at least one of the two preceding claims, **characterized by** a plurality of second strapping formations (15-18), each of which is assigned to just one of the articles (2-5), and this respective article is pushed onto the pallet (6) using the second strapping formation assigned to it.

4. Strapping arrangement according to at least one of the preceding claims, **characterized in that** the second strapping formation (15-18) is provided with two obliquely oriented band portions (15b-18b, 15c-18c), which run in the direction of the pallet (6) from the end surface (2a-5a) of the articles (2-5), on either side of the respective article.

5. Strapping arrangement according to at least one of the preceding claims, **characterized in that** the number of second strapping formations (15-18) corresponds to the number of articles (2-5) arranged on the pallet (6).

6. Strapping arrangement according to at least one of the preceding claims, **characterized in that** the at least one second strapping formation (15-18) butts against the underside of the pallet (6) in the region of a corner (6c).

7. Strapping arrangement according to at least one of the preceding claims, **characterized in that** the at least one second strapping formation (15-18) exits from the underside of the pallet (6) on adjacent side edges (6a, 6b) of the pallet.

8. Strapping arrangement according to at least one of the preceding claims, **characterized in that** each article (2-5) is arranged on the pallet (6) in the region of a corner (6c) of the pallet and is provided with a second strapping formation (15-18) assigned just to the respective article.

9. Method of producing a strapping arrangement for a plurality of cylindrical articles (2-5), in particular cylindrical drums, arranged on a pallet (6), the articles or drums having in each case one of their two end sides arranged in upright fashion and being combined with the pallet to form a transporting unit (1), wherein the transporting unit is encompassed by at least one first, at least more or less horizontally running annular strapping formation (14) running along the circumference of the transporting unit, and at least one second strapping formation (15-18) is produced, said strapping formation running non-horizontally, at least in part, and butting against the at least one first strapping formation, **characterized in that** the at least one second strapping formation, each being assigned to one of the articles, is arranged in an obliquely running manner from the pallet, along either side of the respective article, and is guided over the upper end side (2a-5a) of the cylindrical article.

10. Method according to Claim 9, **characterized in that** the aL least one second strapping formation (15-18) is assigned to just one of the articles (2-5).

11. Method according to at least one of Claims 9 and 10, **characterized in that** first of all the essentially horizontally running, first strapping formation (14) is fitted, all the articles (2-5) of the pallet (6) being located within the same, and then one or more articles on the pallet are provided with one or more second strapping formations (15-18).

12. Method according Lo aL least one of Claims 9 to 11, **characterized in that** at least one second strapping formation (15-18) is fitted such that it butts against the first strapping formation (14) at at least one location, in particular on an outer side of the first strapping formation, and deflects the latter in the direction of one of the articles (2-5).

13. Method according to Claim 12, **characterized in that** one or more of the second strapping formations (15-18) are fitted such that they butt against an outer side of the first strapping formation (14) in each case at two locations.

14. Method according to at least one of Claims 9 to 13, **characterized by** a change in position of the pallet (6) in relation to a strapping installation for fitting a plurality of second strapping formations (15-18) during the operation of fitting the plurality of second strapping formations, wherein the pallet (6), for this purpose, is rotated in particular about a vertical axis of rotation.

15. Method according to Claim 14, **characterized in that**, during the operation of fitting a second strapping formation (15-18), the pallet (6) is arranged in a position in which it has side edges (6a-6b) of the pallet arranged in non-parallel fashion in relation to an upper and/or to a lower portion of band-guiding means of the strapping installation (25).

16. Strapping installation (25) for strapping cylindrical articles (2-5), in particular cylindrical drums, arranged on an essentially rectangular pallet (6), in the case of which the pallet can be arranged, with articles arranged on it, on an accommodating means (29) for the pallet in the region of band-guiding means (32) of the strapping installation, a band-strapping means (35), which can be guided in a predetermined manner by way of the band-guiding means, can be used to position at least one band-strapping formation (14-18) around at least one of the articles (2-5), the band-strapping formation can be subjected to tensioning by a tensioning means, and two layers of the strapping band used for the band-strapping formation can be connected to one another to form a closure by way of closure means of the band-strapping installation, **characterized in that** the band-guiding means have an at least essentially closeable guide track (32) for the band-strapping means (35), at least one lateral portion (32c) of the band-guiding means running obliquely in relation to a vertical in said guide track.

17. Strapping installation (25) according to Claim 16, **characterized in that** two mutually opposite lateral portions (32c) of the band-guiding means run obliquely in relation to a vertical.

18. Strapping installation (25) according to Claim 16 or 17, **characterized in that**, during the operation of fitting a strapping formation, it is possible for the pallet (6), by way of the accommodating means of the strapping installation for the pallet, to have two side edges (6a, 6b), which abut at a corner (6c) of the pallet, arranged in non-parallel fashion in relation to a lower crossmember of the band-guiding means (35).

19. Strapping installation (25) according to at least one of preceding Claims 16 to 18, **characterized by** a conveying installation (26) for pallets, by means of which the respective pallet (6) can be guided to the band-guiding means, by way of a feed portion (26a) of the conveying means, and, once strapping has taken place, can be guided away from the band-guiding means by way of a removal portion (26b) of the conveying means, wherein the feed portion and/or the removal portion are/is arranged in non-parallel fashion in relation to a lower crossmember of the band-guiding means.

## Revendications

1. Agencement de cerclage pour une palette comprenant plusieurs articles cylindriques disposés sur la palette (6), en particulier des fûts cylindriques (2, 3, 4, 5), qui sont disposés debout sur l'un respectif de leurs deux côtés frontaux et qui sont réunis à la palette pour former une unité de transport, l'unité de transport étant entourée par au moins un premier cerclage annulaire (14) s'étendant au moins approximativement horizontalement et sur la périphérie de l'unité de transport, et présentant des deuxièmes cerclages (15-18) qui sont disposés sur l'unité de transport de manière à s'écarter d'un agencement essentiellement complètement horizontal, **caractérisé en ce qu'**au moins l'un des deuxièmes cerclages, qui est guidé sur une surface frontale (2a-5a) d'au moins l'un des articles, opposée à la palette, s'étend depuis la surface frontale de l'article respectif avec au moins une portion de bande du deuxième cerclage suivant une orientation oblique par rapport à la palette et s'applique contre le côté inférieur de la palette.

2. Agencement de cerclage selon la revendication précédente, **caractérisé en ce que** l'au moins un deuxième cerclage (15-18) est guidé transversalement sur le côté frontal supérieur (2a-5a) d'au moins l'un des articles cylindriques, la longueur avec laquelle l'au moins un deuxième cerclage est guidé sur le côté frontal supérieur d'un article étant inférieure à un diamètre du côté frontal supérieur de l'article respectif.

3. Agencement de cerclage selon au moins l'une quelconque des deux revendications précédentes, **caractérisé par** plusieurs deuxièmes cerclages (15-18), dont chacun est associé à seulement l'un des articles (2-5), et cet article respectif est pressé sur la palette (6) en utilisant le deuxième cerclage qui lui est associé.

4. Agencement de cerclage selon au moins l'une quelconque des revendications précédentes, **caractérisé en ce que** le deuxième cerclage (15-18) est muni de deux sections de bande orientées obliquement (15b-18b, 15c-18c) qui s'détendent depuis la surface frontale (2a-5a) de l'article (2-5) de chaque côté de l'article respectif jusqu'à la palette (6).

5. Agencement de cerclage selon au moins l'une quelconque des revendications précédentes, **caractérisé en ce que** le nombre des deuxièmes cerclages (15-18) correspond au nombre des articles (2-5) disposés sur la palette (6).

6. Agencement de cerclage selon au moins l'une quelconque des revendications précédentes, **caractérisé en ce que** l'au moins un deuxième cerclage (15-18) s'applique dans la région d'un coin (6c) contre le côté inférieur de la palette (6).

7. Agencement de cerclage selon au moins l'une quelconque des revendications précédentes, **caractérisé en ce que** l'au moins un deuxième cerclage (15-18) sort du côté inférieur de la palette au niveau d'arêtes latérales adjacentes (6a, 6b) de la palette (6).

8. Agencement de cerclage selon au moins l'une quelconque des revendications précédentes, **caractérisé en ce que** chaque article (2-5) est disposé dans la région d'un coin (6c) de la palette (6) sur la palette et est pourvu d'un deuxième cerclage (15-18) associé seulement à l'article respectif.

9. Procédé pour produire un agencement de cerclage pour plusieurs articles cylindriques (2-5) disposés sur une palette (6), en particulier des fûts cylindriques, qui sont disposés debout sur la palette sur l'un respectif de leurs deux côtés frontaux et qui sont réunis à la palette pour former une unité de transport (1), l'unité de transport étant entourée par au moins un premier cerclage annulaire (l1) s'étendant au moins approximativement horizontalement et sur la périphérie de l'unité de transport, au moins un deuxième cerclage (15-18) s'étendant au moins en partie non horizontalement étant produit, lequel s'applique contre l'au moins un premier cerclage, **caractérisé en ce que** l'au moins un deuxième cerclage, dont chacun est associé à l'un des articles, est disposé de manière à s'étendre obliquement depuis la palette de chaque côté et le long de l'article respectif et est guidé par le biais du côté frontal supérieur (2a-5a) de l'article cylindrique.

10. Procédé selon la revendication 9, **caractérisé en ce que** l'au moins un deuxième cerclage (15-18) est associé à seulement l'un des articles (2-5).

11. Procédé selon au moins l'une quelconque des revendications 9 et 10, **caractérisé en ce que** tout d'abord le premier cerclage (14) s'étendant essentiellement horizontalement est appliqué, à l'intérieur duquel se trouvent tous les articles (2-5) de la palette (6), puis un ou plusieurs articles sur la palette sont pourvus d'un ou plusieurs deuxièmes cerclages (15-18).

12. Procédé selon au moins l'une quelconque des revendications 9 à 11, **caractérisé en ce qu'**au moins un deuxième cerclage (15-18) est appliqué de telle sorte qu'il s'applique en au moins un endroit contre le premier cerclage (14), en particulier sur un côté extérieur du premier cerclage, et dévie ce dernier dans la direction de l'un des articles (2-5).

13. Procédé selon la revendication 12, **caractérisé en ce qu'**un ou plusieurs des deuxièmes cerclages (15-18) sont appliqués de telle sorte qu'ils s'appliquent à chaque fois en deux endroits contre un côté extérieur du premier cerclage (14).

14. Procédé selon au moins l'une quelconque des revendications 9 à 13, **caractérisé en ce qu'**une position de la palette (6) par rapport à une installation de cerclage pour l'application de plusieurs deuxièmes cerclages (15-18), pendant l'application des plusieurs deuxièmes cerclages, est modifiée, la palette (6) étant à cet effet notamment tournée autour d'un axe de rotation vertical.

15. Procédé selon la revendication 14, **caractérisé en ce que** la palette (6), pendant l'application d'un deuxième cerclage (15-18), est disposée dans une position dans laquelle elle est disposée avec des arêtes latérales (6a, 6b) de la palette non parallèlement à une portion supérieure et/ou à une portion inférieure de moyens de guidage de bande de l'installation de cerclage (25).

16. Installation de cerclage (25) pour le cerclage d'articles cylindriques (2-5), en particulier de fûts cylindriques, disposés sur une palette (6) essentiellement rectangulaire, dans laquelle la palette peut être disposée avec les articles disposés sur elle sur un moyen de réception (29) pour la palette dans la région de moyens de guidage de bande (32) de l'installation de cerclage, au moins un cerclage de bande (14-18) peut être placé au moyen d'un moyen de cerclage de bande (35) pouvant être guidé de manière prédéfinie par les moyens de guidage de bande autour d'au moins l'un des articles (2-5), une tension de bande peut être appliquée au cerclage de bande au moyen de moyens de serrage et deux couches de la bande de cerclage utilisée pour le cerclage de bande peuvent être réunies l'une à l'autre pour former une fermeture au moyen de moyens de fermeture de l'installation de cerclage de bande, **caractérisée en ce que** les moyens de guidage de bande présentent une bande de guidage (32) pouvant être au moins essentiellement fermée en soi pour le moyen de cerclage de bande (35), au moins une portion latérale (32c) des moyens de guidage de bande s'étendant obliquement par rapport à la verticale.

17. Installation de cerclage (25) selon la revendication 16, **caractérisée en ce que** deux portions latérales opposées (32c) des moyens de guidage de bande s'étendent obliquement par rapport à la verticale.

18. Installation de cerclage (25) selon la revendication 16 ou 17, **caractérisée en ce que** la palette (6) peut être disposée, au moyen du moyen de réception de l'installation de cerclage pour la palette pendant l'application d'un cerclage avec deux arêtes latérales (6a, 6b) de la palette en aboutement l'une contre l'autre au niveau d'un coin (6c) de la palette, non parallèlement à une traverse inférieure des moyens de guidage de bande (35).

19. Installation de cerclage (25) selon au moins l'une quelconque des revendications précédentes 16 à 18, **caractérisée par** une installation de transport (26) pour les palettes, avec laquelle la palette respective (6) peut être amenée jusqu'aux moyens de guidage de bande au moyen d'une portion d'acheminement (26a) du moyen de transport et peut être enlevés des moyens de guidage de bande après le cerclage au moyen d'une portion d'enlèvement (26b) du moyen de transport, la portion d'acheminement et/ou la portion d'enlèvement étant disposées non parallèlement à une traverse inférieure des moyens de guidage de bande.
